# EUROPÄISCHE PATENTANMELDUNG

(11) **EP 0 339 592 A2**
(43) Veröffentlichungstag der Anmeldung: **02.11.1989**
(21) Anmeldenummer: 89107508.7
(22) Anmeldetag: 26.04.1989
(51) Int. Cl.: B25H 5/00

(54) **Monteurstuhl**

(30) Priorität: 28.04.1988 DE 8805614 U
(71) Anmelder: JOHANN BREITENSTEIN GMBH, D-4240 Emmerich (DE)
(72) Erfinder: Wessels, Hendrikus Christinus Maria, NL-7701 AK Dedensvaart (NL)
(74) Vertreter: Sparing - Röhl - Henseler Patentanwälte

(57) **Zusammenfassung**

Monteurstuhl mit einem Fahrgestell (1), das eine mittlere vertikale Säule (6) aufweist, die ein hierzu höhenverstellbares Gestell (8) aufnimmt, das zu einer Seite der Säule hin am oberen Ende eine Brustauflage (12) und eine darunter befindliche Ablage (10) trägt, während das Fahrgestell an der der Brustauflage abgewandten Seite bezüglich der Säule einen Fußtritt (7) aufweist. Um ein leichtes Aufrichten aus der vornübergebeugten Haltung zu ermöglichen und den Rücken zu entlasten, besteht die Brustauflage aus einer an dem Gestell befestigten, vertikalen, unter Auflage der Brust elastisch in eine im wesentlichen horizontale Stellung schwenkbaren Platte.

## Beschreibung

Die Erfindung betrifft einen Monteurstuhl mit einem Fahrgestell, das eine mittlere vertikale Säule aufweist, die ein hierzu höhenverstellbares Gestell aufnimmt, das zu einer Seite der Säule hin am oberen Ende eine Brustauflage und eine darunter befindliche Ablage trägt, während das Fahrgestell an der der Brustauflage abgewandten Seite bezüglich der Säule einen Fußauftritt aufweist.

Ein derartiger Monteurstuhl ist aus der US-A-4 397 374 bekannt, der mit einer feststehenden Brustauflage versehen ist. Zwar führt die Möglichkeit, sich mit der Brust beim Arbeiten am Motor eines Kraftfahrzeugs aufzulehnen, zu einer gewissen Entlastung des Kraftfahrzeugmechanikers, jedoch führt ein längeres Verharren in einer derartigen vornübergebeugten Haltung dazu, daß ein Aufrichten aus dieser Haltung sehr beschwerlich ist und dementsprechend Rückgrat und Muskulatur belastet.

Aufgabe der Erfindung ist es daher, einen Monteurstuhl der eingangs genannten Art zu schaffen, der ein leichtes Aufrichten aus der vornübergebeugten Haltung ermöglicht und den Rücken weiter entlastet.

Diese Aufgabe wird dadurch gelöst, daß die Brustauflage aus einer an dem Gestell befestigten, vertikalen, unter Auflage der Brust elastisch in eine im wesentlichen horizontale Stellung schwenkbaren Platte besteht.

Hierzu kann die Brustauflageplatte einen eigenelastischen Biegebereich aufweisen oder mit ein Rückstellmoment ausübenden Blattfedern versehen sein.

Über das Gestell ist die Brustauflageplatte höhenverstellbar angeordnet, so daß ihre Höhe an die speziellen Gegebenheiten anpaßbar ist. Das Rückgrat wird entlastet, indem der Monteur beim Arbeiten an einem Kraftfahrzeugmotor sich mit der Brust auf die Brustauflage auflegt, während seine Füße auf Fußauftrittplatten ruhen. Das Aufrichten aus der Arbeitsstellung geschieht mit nur geringem Kraftaufwand unter der elastischen Rückfederung der Brustauflageplatte.

Das Fahrgestell ermöglicht es, die Position zum Motor zu ändern, ohne von dem Monteurstuhl herunterzusteigen. Auf der Ablageplatte unterhalb der Brustauflage können die für die Montage notwendigen Werkzeuge abgelegt werden.

Zweckmäßigerweise umfaßt das Fahrgestell zwei horizontale, mit Abstand zueinander angeordnete Streben, die unterseitig an ihren Enden mit jeweils einer Rolle versehen und miteinander durch eine Querstrebe verbunden sind. Die Querstrebe kann hierbei dazu dienen, beim Gegenfahren des Monteurstuhls gegen ein Kraftfahrzeug als Anschlag zu dienen, damit keine Beschädigungen verursacht werden. Gegebenenfalls kann auch die Säule mit einer ensprechenden Beschichtung aus Gummi oder dergleichen zum selben Zweck versehen sein.

Das Fahrgestell ist insbesondere eine Rohrkonstruktion, die zweckmäßigerweise zwei spiegelbildliche, gebogene Rohre (mit rundem Querschnitt) mit einem horizontalen unteren, mit Rollen versehenen Abschnitt, einem damit einstückig verbundenen und mit Abstand darüber angeordneten, in Horizontalrichtung L-förmigen, eine Fußauftrittplatte tragenden Abschnitt, der mit der Säule verbunden ist, aufweist. Die Säule ist zweckmäßigerweise kastenförmig und wird von den vertikalen Abschnitten der Rohrkonstruktion getragen, wobei die Breite der kastenförmigen Säule im wesentlichen dem Außendurchmesser der Rohre der Rohrkonstruktion und zweifachen Wandstärke des Kastenblechs entsprechen.

Das die Brustauflage tragende Gestell ist insbesondere gegenüber der Säule ausziehbar und arretierbar. Das Arretieren kann hierbei in bekannter Weise über einen manuell betätigbaren Nocken oder dergleichen erfolgen. Hierzu kann auch ein Rastgesperre vorgesehen sein. Die Brustauflage umfaßt zweckmäßigerweise ein Kissen.

Das Gestell für die Brustauflage kann einen horizontal oder leicht schräg abgewinkelten Abschnitt als Auflage für die Brustauflage aufweisen und ein entsprechend gebogenes Rohr, das mit seinem Ende in der Säule geführt ist, umfassen.

Die Ablageplatte kann unterseitig mit einer Lampenhalterung versehen sein, um bei den Arbeiten am Motor ausreichendes Licht zu liefern. An der Säule kann ferner eine Kabeltrommel befestigt sein, über die die von der Lampenhalterung aufgenommene Lampe mit Strom versorgt werden kann. Gegebe nenfalls können auch entsprechende Druckluftanschlüsse vorgesehen sein.

Außerdem können an der Säule über den Fußauftrittplatten Kniestützen vorgesehen sein, die insbesondere höhenverstellbar an der Säule befestigt sein können.

Weitere Ausgestaltungen der Erfindung sind der nachfolgenden Beschreibung zu entnehmen.

Die Erfindung wird nachstehend anhand der in den beigefügten Abbildungen dargestellten Ausführungsbeispiele näher erläutert.
Fig. 1 zeigt einen Monteurstuhl in Seitenansicht.
Fig. 2 zeigt den Monteurstuhl von Fig. 1 in Frontansicht.
Fig. 3 zeigt ausschnittweise eine weitere Ausführungsform.

Der in Fig. 1 dargestellte Monteurstuhl umfaßt ein Fahrgestell 1, das aus einer Rohrkonstruktion gebildet ist, die ein symmetrisch zur Mittellängsebene angeordnetes und gebogenes Rohr 2 umfaßt, einen horizontalen unteren Abschnitt 2a besitzt, der an den freien Enden unterseitig jeweils eine Schwenkrolle 3 und an seinen anderen Enden jeweils eine feststellbare Rolle 4 trägt. Mit jedem Abschnitt 2a ist ein nach oben gekrümmter Abschnitt 2b und mit diesen ein horizontal angeordneter U-förmiger Abschnitt 2c verbunden, von dem der mit dem Abschnitt 2b verbundene Schenkel parallel zum Abschnitt 2a verläuft. Die beiden Abschnitte 2a sind durch zwei ebenfalls aus einem Rohr hergestellte Querstreben 5 miteinander zum Fahrgestell 1 verbunden.

An einer Querstrebe 5 und am Mittelschenkel des Abschnitts 2c ist eine kastenförmige mittlere Säule 6 befestigt. Außerdem trägt der Abschnitt 2c rechts und links von der Säule 6 jeweils eine Fußauftrittplatte 7 seitlich benachbart zur Rückseite der Säule 6. Die Fußauftrittplatten 7 können auch zu einer Auftrittplatte vereinigt sein.

Die Säule 6 nimmt ein Gestell 8 auf, das ein gebogenes Rohr 9 umfaßt, das mit zwei parallelen vertikalen Schenkeln in der Säule 6 höhenverstellbar und arretierbar geführt ist. Am oberen Ende besitzt das Rohr 9 einen horizontalen oder einen zum freien Ende hin leicht schräg aufwärts abgewinkelten Abschnitt 9a, während auf seinem U-förmigen Abschnitt eine Ablageplatte 10 für Werkzeuge oder dergleichen befestigt ist. Die Ablageplatte 10 befindet sich auf der Vorderseite der Säule 6, das heißt auf der den Fuß auftrittplatten 7 abgewandten Seite der Säule 6.

Wie sich aus Fig. 1 ergibt, kann unterhalb der Ablageplatte und insbesondere im Bereich von deren Vorderkante eine Lampenhalterung 11 angeordnet sein. Gegebenenfalls kann die Säule 6 auch eine (nicht dagestellte) Kabeltrommel tragen, über die eine von der Lampenhalterung 11 (in Fig. 2 nicht dargestellt) aufgenommene Lampe mit Strom versorgt werden kann.

Ferner ist eine Brustauflageplatte 12 mit einer weichen Auflage 13 am Gestell 8 befestigt, wobei die Platte 12 um den horizontalen Abschnitt 9a des Gestells 8 in Richtung auf die Ablageplatte 10 gegen eine Federvorspannung biegbar ist. Dieses Biegen geschieht durch Auflegen der Brust und Vornüberneigen des Monteurs. Zu diesem Zweck kann die Platte 12 einen entsprechend eigenelastischen Abschnitt aufweisen oder beispielsweise mit entsprechenden, ein geeignetes Rückstellmoment ausübenden Blattfedern versehen sein.

Bei der in Fig. 3 dargestellten Ausführungsform ist zusätzlich oberhalb der Fußauftrittplatten 7 jeweils eine Kniestütze 14 mit einem Polster 15 vorgesehen, auf denen sich der Monteur mit den Knien abstützen kann. Damit die Kniestützen in ihrer Höhe individuell an den jeweiligen Monteur angepaßt werden können, sind diese insbesondere höhenverstellbar. Zu diesem Zweck kann die Säule 6 mit seitlichen Öffnungen 16 versehen sein, in die entsprechende Zapfen der Kniestützen 14 einsteckbar sind. Damit die Winkelstellung der Kniestützen 14 erhalten bleibt, können sie mit Fortsätzen versehen sein, die sich an der Vorder- und an der Rückseite der Säule 6 abstützen.

## Patentansprüche

1. Monteurstuhl mit einem Fahrgestell (1), das eine mittlere vertikale Säule (6) aufweist, die ein hierzu höhenverstellbares Gestell (8) aufnimmt, das zu einer Seite der Säule (6) hin am oberen Ende eine Brustauflage (12) und eine darunter befindliche Ablage (10) trägt, während das Fahrgestell (1) an der der Brustauflage (12) abgewandten Seite bezüglich der Säule (6) einen Fußauftritt (7) aufweist, dadurch **gekennzeichnet,** daß die Brustauflage (12) aus einer an dem Gestell (8) befestigten, vertikalen, unter Auflage der Brust elastisch in eine im wesentlichen horizontale Stellung schwenkbaren Platte besteht.

2. Monteurstuhl nach Anspruch 1, dadurch gekennzeichnet, daß die Brustauflageplatte (12) einen eigenelastischen Biegebereich aufweist.

3. Monteurstuhl nach Anspruch 1, dadurch gekennzeichnet, daß die Brustauflageplatte (12) mit ein Rückstellmoment ausübenden Blattfedern versehen ist.

4. Monteurstuhl nach einem der Ansprüche 1 bis 3, dadurch gekennzeichnet, daß die Brustauflageplatte (12) um einen horizontal oder leicht schräg aufwärts abgewinkelten Abschnitt des Gestells (8) in Richtung auf die Ablage (10) biegbar ist.

5. Monteurstuhl nach einem der Ansprüche 1 bis 4, dadurch gekennzeichnet, daß das Fahrgestell (1) zwei horizontale, mit Abstand zueinander abgeordnete Streben (2a) umfaßt, die unterseitig an ihren Enden mit jeweils einer Rolle (3, 4) versehen sind und miteinander durch mindestens eine Querstrebe(5)verbunden sind.

6. Monteurstuhl nach einem der Ansprüche 1 bis 5, dadurch gekennzeichnet, daß das Fahrgestell (1) eine Rohrkonstruktion aufweist.

7. Monteurstuhl nach Anspruch 6, dadurch gekennzeichnet, daß die Rohrkonstruktion ein spiegelbildlich gebogenes oder zwei spiegelbildlich gebogene Rohre (2) mit einem horizontalen unteren, mit Rollen (3, 4) versehenen Abschnitt (2a), einem damit einstückig verbundenen und mit Abstand darüber angeordneten in Horizontalrichtung L-förmigen, eine Fußauftrittplatte (7) tragenden Abschnitt (2c), der mit der Säule (6) verbunden ist, aufweist.

8. Monteurstuhl nach einem der Ansprüche 1 bis 7, dadurch gekennzeichnet, daß die Säule (6) kastenförmig ist und schmale Seitenflächen aufweist.

9. Monteurstuhl nach einem der Ansprüche 1 bis 8, dadurch gekennzeichnet, daß das die Brustauflage (12) tragende Gestell (8) gegenüber der Säule (6) ausziehbar und arretierbar ist.

10. Monteurstuhl nach einem der Ansprüche 1 bis 9, dadurch gekennzeichnet, daß das Gestell (8) ein gebogenes, mit zwei vertikalen, mit Abstand zueinander angeordneten Abschnitten in der Säule (6) geführtes Rohr (9) umfaßt.

11. Monteurstuhl nach einem der Ansprüche 1 bis 10, dadurch gekennzeichnet, daß die Ablageplatte (10) unterseitig eine Lampenhalterung (11) aufweist.

12. Monteurstuhl nach einem der Ansprüche 1 bis 11, dadurch gekennzeichent, daß an der Säule (6) eine Kabeltrommel befestigt ist.

13. Monteurstuhl nach einem der Ansprüche 1 bis 12, dadurch gekennzeichnet, daß an der Säule über den Fußauftrittplatten (7) Kniestützen (14) vorgesehen sind.

14. Monteurstuhl nach Anspruch 13, dadurch gekennzeichnet, daß die Kniestützen (14) bezüglich der Säule (6) höhenverstellbar angeordnet sind.
